# FASCICULE DE BREVET EUROPEEN

(11) **EP 2 392 232 B1**
(45) Date de publication et mention de la délivrance du brevet: **07.08.2013**
(21) Numéro de dépôt: 11305678.2
(22) Date de dépôt: 01.06.2011
(51) Int. Cl.: A47C 23/06

(54) **Dispositif d'assise ou de couchage pour châssis de sommier ou siège**
Sitz- oder Liegevorrichtung für Bettrahmen oder Sitzgestell
Seating or bedding device for the frame of a bed base or chair

(30) Priorité: 03.06.2010 FR 1054340
(43) Date de publication de la demande: 07.12.2011
(73) Titulaire: DELAHOUSSE ET FILS, 49320 Vauchrétien (FR)
(72) Inventeur: Delahousse, Marc, 49000 Angers (FR); Grégoire, Olivier, 49320 Charcé-Saint-Ellier-sur-Aubance (FR)
(74) Mandataire: Orsini, Fabienne

(56) Documents cités:
- EP-A1- 2 103 233
- EP-A2- 1 969 973
- CH-A5- 663 339
- DE-U1-202007 014 448
- DE-U1-202009 010 679
- FR-A1- 2 912 299

## Description

La présente invention concerne le domaine de l'industrie de l'ameublement. Elle concerne plus particulièrement un perfectionnement aux dispositifs d'assise ou de couchage pour châssis de sommier ou de siège, ce dispositif comprenant une pluralité de moyens de soutien corporels transversaux de type lattes ou traverses, qui forment une surface d'assise ou de couchage, lesquels moyens de soutien corporels sont interposés entre deux longerons en regard dudit châssis, et sont solidarisés avec lesdits longerons de châssis par l'intermédiaire d'éléments supports d'extrémités.

Dans certains dispositifs connus de ce type, tous les moyens de soutien corporels transversaux (lattes ou traverses) sont fixés sur le châssis de sommier ou de siège par l'intermédiaire d'éléments supports d'extrémités indépendants les uns des autres (voir par exemple les documents FR-2 409 726 ou EP-0 428 227).

Mais, malgré la flexibilité verticale des éléments supports d'extrémités, ces structures ne permettent pas aux différents moyens de soutien transversaux d'épouser de manière optimale les courbes corporelles de l'utilisateur.

On connaît encore des dispositifs dans lesquels les lattes ou les traverses sont montées dépendantes les unes par rapport aux autres, et tendent à s'auto-équilibrer en effort.
De telles structures, par exemple décrites dans les documents DE-38 15 098, FR-2 912 299 ou encore DE-20 2007 014 448, sont cependant relativement complexes et s'adaptent difficilement aux sommiers de type relevables standard.

La présente invention propose une solution simple permettant de soutenir l'utilisateur de manière efficace et confortable.

Pour cela, conformément à l'invention telle que décrite par la revendication 1, dans le cadre d'un dispositif d'assise ou de couchage tel que défini ci-dessus, au moins trois des moyens de soutien corporels (dits moyens de soutien latéraux) qui sont équipés d'éléments supports d'extrémités munis de moyens de fixation sur les longerons de sommier ou de siège, sont séparés deux à deux par au moins un moyen de soutien corporel complémentaire dont les éléments supports d'extrémités
- sont portés par lesdits éléments supports fixés sur le longeron de châssis, et - sont solidarisés avec ces derniers par l'intermédiaire d'un organe élastique.

D'autre part, selon une caractéristique particulièrement intéressante, les éléments supports desdits moyens de soutien latéraux, disposés de part et d'autre dudit ou desdits moyens de soutien complémentaires, sont chacun montés pivotants sur leur longeron support, autour d'un axe perpendiculaire audit longeron et parallèle auxdits moyens de soutien.

De la sorte, les moyens de soutien corporels tendent à s'auto-équilibrer en effort, de plus, le ou les moyens de soutien complémentaires tendent à se répartir convenablement, de manière uniforme ou sensiblement uniforme, entre les deux points de fixation associés.

De plus, l'écartement entre deux moyens de soutien corporels ayant la possibilité de varier, ce système s'adapte facilement à un sommier relevable où les distances entre les longerons supports peuvent varier dans des proportions importantes. Ce système permet également, dans ce même cas de sommier relevable d'avoir des courbures générales douces lorsque le sommier est relevé.

Les éléments supports d'extrémités, en particulier des moyens de soutien latéraux, sont avantageusement munis :
- de moyens pour la réception de l'extrémité d'un moyen de soutien corporel en forme de latte ou de traverse, et
- d'un orifice pour la réception d'un tenon de fixation sur le longeron de châssis, permettant l'obtention d'une fixation pivotante dudit élément support autour dudit tenon.

Selon l'invention, plusieurs moyens de soutien corporels complémentaires sont interposés entre lesdits deux moyens de soutien latéraux, lesdits moyens de soutien corporels complémentaires étant solidarisés entre eux par l'intermédiaire d'un organe élastique.

Les organes élastiques utilisés comportent avantageusement au moins deux degrés de liberté entre leurs deux extrémités, l'un en flexion et l'autre en extension/compression.

Ces organes élastiques comportent avantageusement, entre leurs deux extrémités, deux couples de bras en Vé, orientés en vis-à-vis, les deux bras de chaque couple étant reliés par une articulation s'étendant perpendiculairement ou sensiblement perpendiculairement à la surface d'assise ou de couchage définie par les moyens de soutien corporels.

Dans ce cadre, les deux bras en Vé de chaque couple sont avantageusement reliés entre eux par des moyens ressort de rappel qui tendent à les rapprocher l'un de l'autre.

Selon une forme de réalisation particulière, les organes élastiques et les éléments supports disposés de part et d'autre comportent des moyens de fixation amovibles (avantageusement du type à encastrement).

Dans ce cas, les deux couples de bras en Vé des organes élastiques peuvent être reliés par des tenons d'extrémités qui sont adaptés pour venir s'emboîter dans des logements complémentaires ménagés dans les éléments supports.

Selon une variante de réalisation, les organes élastiques sont réalisés monoblocs avec lesdits éléments supports disposés de part et d'autre.

Selon encore une autre particularité, le châssis de sommier ou de siège comporte au moins deux éléments mobiles l'un par rapport à l'autre, aptes à pivoter ou à s'écarter l'un par rapport à l'autre, et deux moyens de soutien corporels latéraux, disposés de part et d'autre dudit ou desdits moyens de soutien complémentaires, sont fixés chacun sur l'un desdits deux éléments mobiles de châssis, et en particulier sur l'une des extrémités en regard desdits deux éléments mobiles de châssis.

L'invention sera encore illustrée, sans être aucunement limitée, par la description suivante, donnée uniquement à titre d'exemple, en relation avec les dessins annexés dans lesquels :
- la figure 1 est une vue schématique, de côté, d'un dispositif de couchage conforme à l'invention ;
- la figure 2 est une vue schématique d'une partie de principe du dispositif de couchage illustré sur la figure 1 (appelée « module de base »), représentée de manière agrandie ;
- la figure 3 est une vue en perspective d'une forme de réalisation possible du module de base illustré sur la figure 2 ;
- la figure 4 est une vue en perspective éclatée du module de base de la figure 3 ;
- la figure 5 est une vue de face du module de base illustré sur les figures 3 et 4 ;
- la figure 6 montre le module de base des figures 3 à 5, vu par-dessus ;
- la figure 7 est une vue de côté d'un dispositif de couchage conforme à l'invention, utilisant les pièces du module de base des figures 3 à 6, adapté sur un sommier de type articulé ;
- la figure 8 est une vue en perspective d'une partie du sommier articulé de la figure 7, au niveau des extrémités en regard de deux éléments mobiles de son châssis ;
- la figure 9 est une vue partielle de dessus du sommier articulé de la figure 7.

La figure 1 illustre de manière schématique un dispositif de couchage 1 conforme à l'invention monté sur un châssis de sommier 2, et sur lequel est allongé un utilisateur 3.

Ce dispositif de couchage 1 comprend une pluralité de moyens de soutien corporel, ici en forme de lattes 4, 4', dont les extrémités sont montées sur des éléments supports 5, 5' assurant la solidarisation avec le châssis de sommier 2.

Les lattes 4, 4' sont en fait interposées horizontalement entre deux longerons 6 en regard du châssis 2 (un seul longeron 6 est visible sur la vue de côté de la figure 1). Ces lattes 4, 4' forment ensemble une surface de couchage S horizontale ou sensiblement horizontale, pour la réception de l'utilisateur 3.

En pratique, le dispositif de couchage 1 reçoit un matelas pour optimiser le confort de l'utilisateur ; le matelas correspondant n'a pas été représenté sur la figure 1 par mesure de simplification.

Comme on peut le voir sur la figure 1 :
- certains seulement des éléments supports (repérés 5) sont directement fixés sur les longerons de sommier 6, par l'intermédiaire de moyens de fixation 7 ; il s'agit des éléments supports d'extrémités, situés en tête et en pied de sommier, et de certains éléments supports intermédiaires, situés à des emplacements choisis sur la longueur du dispositif de couchage 1, et
- les autres éléments supports (repérés 5') sont portés par ceux 5 directement fixés sur les longerons 6, et sont solidarisés avec ces derniers par l'intermédiaire d'un organe élastique 8.

Les éléments supports 5 fixés directement sur les longerons 6 assurent la tenue d'ensemble du dispositif de couchage 1 sur le châssis de sommier 2, ils portent les lattes repérées 4.

Les éléments supports 5' portent les lattes repérées 4' ; chacun de ces éléments supports 5' est associé à deux organes élastiques 8 positionnés de chaque côté, qui permettent sa solidarisation, soit avec un élément support 5 fixé directement sur le longeron 6, soit avec un élément support 5' non directement fixé sur le longeron 6 (lorsque plusieurs éléments supports 5' sont interposés entre deux éléments supports 5).

On comprend alors que les lattes 4' portées par les éléments supports 5' disposent de possibilités de mouvement importantes, tant en hauteur qu'en pivotement, pour répondre au mieux aux sollicitations d'appui de l'utilisateur ; en outre, ces lattes 4' tendent à se répartir uniformément entre les deux structures d'ancrage 5, 7 qui les bordent.

De plus, les éléments supports 5 sont montés pivotants sur leur longeron support 6, par l'intermédiaire des moyens de fixation 7, autour d'un axe 7' qui est perpendiculaire auxdits longerons 6 et parallèle aux lattes 4, 4' (parallèles plus particulièrement à l'axe longitudinal des lattes 4, 4').

Ce montage pivotant autorise un basculement des éléments supports 5 autour de l'axe 7', permettant aux lattes 4' associées aux éléments supports 5' directement juxtaposés de part et d'autre, de tendre à s'auto-équilibrer en effort.

La répartition sur le dispositif de couchage 1 des éléments supports 5 (fixés directement sur les longerons 6) et 5' (« en suspension », portés par les éléments 5 au moyen des organes élastiques 8), est fonction de la souplesse et des qualités de maintien que l'on souhaite obtenir au niveau des différentes zones corporelles de l'utilisateur.

Par exemple, dans les zones d'appui important (épaules et hanches notamment) il peut être prévu plusieurs éléments supports 5' avec lattes 4', entre deux éléments supports ≪fixes≫ 5 (voir figure 1).

Les caractéristiques d'élasticité des organes élastiques 8 sont également adaptées au maintien souhaité. Ces organes élastiques 8 disposent d'un degré de liberté en extension/compression parallèlement à la surface de couche S, permettant le rapprochement ou l'écartement élastique des deux éléments supports 5, 5' juxtaposés ; ils disposent encore d'un degré de liberté en flexion selon un axe perpendiculaire aux longerons 6 et parallèle à l'axe longitudinal des lattes 4, 4' (parallèle aussi à l'axe 7'), permettant aux éléments supports 5, 5' juxtaposés de pivoter l'un par rapport à l'autre.

On a représenté sur la figure 2 un module de base du dispositif de couchage selon l'invention comprenant :
- trois lattes 4, constituant des moyens de soutien dits « latéraux », dont les extrémités sont équipées d'éléments supports 5 montés pivotants sur les longerons 6 autour de l'axe 7', (la possibilité de pivotement correspondante est illustrée par la flèche double au-dessus du pivot 7), et
- deux lattes complémentaires 4', interposées chacune entre deux lattes 4, dont les extrémités sont équipées d'éléments supports 5' solidarisées avec lesdits éléments supports « fixes » 5 (et portées par ces derniers) par l'intermédiaire des organes élastiques 8.

Comme indiqué précédemment, plusieurs lattes 4' avec éléments supports 5' peuvent être prévues entre deux lattes latérales 4, suspendues au moyen d'organes élastiques 8.

On comprend qu'un appui vers le bas sur une latte 4' provoque le basculement des éléments supports 5 autour de leur axe 7', dans le sens du rapprochement des deux lattes latérales 4, ce basculement étant susceptible de tendre à faire remonter les lattes 4' avec éléments supports 5' qui seraient situées juste de l'autre côté des supports 5 (raccordées par un organe élastique 8).

Un mode de réalisation possible de l'invention est illustré sur les figures 3 à 6, sous la forme de deux éléments support pivotants 5 encadrant un élément support 5' pour latte complémentaire.

Sur ces figures, on remarque que les éléments supports 5 consistent en un corps 10 de forme générale parallélépipédique, comportant une face de dessus 10a, une face de dessous 10b, une face arrière 10c (destinée à venir en regard du longeron de sommier 6), une face avant 10d et deux faces latérales 10e et 10f.

Le corps de l'élément support 5 est muni d'un orifice cylindrique 11, d'axe 7', qui le traverse et qui débouche dans les faces arrière 10c et avant 10d.

Sa face de dessus 10a comporte des moyens 12 pour la réception et la fixation de l'extrémité d'une latte. Ces moyens de fixation 12 sont orientés dans le sens face arrière 10c-face avant 10d, et ils sont agencés de telle sorte qu'une fois la latte mise en place, son axe longitudinal s'étende parallèlement à l'axe 7'.

Au niveau de ses faces latérales 10e et 10f, le corps 10 comporte des moyens 13 adaptés pour la fixation amovible d'un organe élastique 8. Ces moyens de fixation 13 se présentent sous la forme d'un logement comprenant des glissières ouvertes sur la face avant 10d.

Les moyens 7 qui permettent la fixation du corps 10 sur le longeron de sommier 6 se présentent sous la forme d'un tenon cylindrique 14 apte à venir se loger dans l'orifice 11 du corps 10, du côté de sa face arrière 10c, et par son extrémité avant 14a, et dont l'extrémité arrière 14b comporte deux tétons monobloc 15 pour la fixation proprement dite sur ledit longeron de sommier 6 (qui comporte des orifices d'encastrement adaptés).

Le tenon cylindrique 14 est donc monté fixe sur le longeron de sommier et il constitue un organe pivot sur lequel le corps 10 peut pivoter ou basculer autour de l'axe 7'.

Une vis (non représentée) avec tête ou rondelle, vient s'engager dans un orifice axial 16 ménagé dans l'extrémité libre 14a du tenon 14, au sein de l'orifice 11 et par la face avant 10d du corps 10, de manière à assurer le maintien dudit corps 10 sur ledit tenon 14.

Le tenon 14 est prévu légèrement plus long que l'orifice 11 du corps 10 ; la vis de maintien est serrée et il reste un jeu fonctionnel permettant la rotation de ce corps 10 sur ledit tenon 14.

Pour permettre l'utilisation d'un moule de fabrication unique, les éléments supports 5' comportent un corps 10 identique à celui des éléments supports 5 décrits ci-dessus (avec moyen de fixation 12 pour une latte 4' et moyens de fixation 13 pour les organes élastiques 8) ; mais ils ne sont pas associés à un tenon de fixation 14.

Comme on peut le voir sur les figures 3 à 6, les organes élastiques 8 sont constitués de deux plots d'extrémités 15 et 16, entre lesquels s'étendent deux couples de bras en Vé 17, 17', et 18, 18', orientés en vis-à-vis.

Les deux plots d'extrémités 15 et 16 se présentent sous la forme de tenons ou de coulisseaux aptes à venir s'emboîter de manière amovible dans les logements avec glissières latérales 13 des corps 10 des éléments supports 5, 5', pour obtenir une fixation du type à encastrement.

Une fois les tenons 15, 16 logés dans les logements à glissières 13, un petit ergot en saillie 19 (figure 5) assure le verrouillage de la fixation ; le désemboîtement peut s'effectuer à force, par l'élasticité intrinsèque aux structures d'emboîtement.

Chacune des deux structures en Vé 17, 17', et 18, 18' est solidaire des deux tenons d'extrémités 15, 16 par l'intermédiaire d'articulations monoblocs 20, 21 ; d'autre part, les deux bras 17, 17' et 18, 18' de chaque structure en Vé sont raccordés l'un à l'autre par une articulation monobloc 22, 23.

Les articulations 20, 21, 22 et 23 sont parallèles entre elles, et, une fois l'ensemble correctement monté, elles s'étendent perpendiculairement ou sensiblement perpendiculairement à la surface de couchage S et aux axes d'articulation 7'.

On comprend que ces articulations 20, 21, 22 et 23 confèrent aux organes élastiques 8 un degré de liberté en extension/compression dans des directions parallèles à la surface de couchage S.

D'autre part, ces organes élastiques 8 comportent encore un degré de liberté en flexion, c'est-à-dire autour d'un axe parallèle à la surface de couchage S et perpendiculaire auxdites articulations 20, 21, 22 et 23, du fait des caractéristiques d'élasticité propres à leur matériau de fabrication (ces organes élastiques 8 peuvent par exemple être obtenus par moulage de matière thermoplastique élastomère)

On comprend que l'on peut ainsi assembler à volonté une pluralité de corps 10, au moyen d'organes élastiques 8, pour former les éléments supports des lattes, et que certains de ces corps 10 peuvent être fixés de manière pivotante sur le longeron 6 du sommier 2 au moyen des tenons 14.

La configuration des éléments supports est identique sur les deux longerons 6 en regard, pour la réception des lattes 4, 4'.

Dans une variante de réalisation, les deux bras 17, 17' et 18, 18' de chaque couple de bras en Vé sont reliés entre eux par des moyens de rappel élastiques, de préférence monoblocs, qui tendent à les rapprocher l'un de l'autre.

On a représenté sur les figures 7, 8 et 9 un sommier de type articulé 25 équipé d'un dispositif de couchage 1 formé de lattes parallèles 4, 4' supportées par des éléments supports 5, 5' conformes à ceux décrits ci-dessus en relation avec les figures 3 à 6.

On remarque les lattes 4 de tête et de pied de sommier, montées sur des éléments supports 5 fixés sur les longerons 6 en regard (au moyen des tenons 14). On remarque encore, entre ces deux lattes d'extrémités, la juxtaposition de lattes 4, 4', soit montées sur des éléments supports 5 fixés de manière pivotante sur les longerons de sommiers 6, soit montées « suspendues » sur des éléments supports 5'.

Tous les éléments 5, 5' juxtaposés sont solidarisés entre eux par des organes élastiques 8.

Le châssis de sommier 2 comprend ici trois éléments mobiles articulés, aptes à pivoter ou à s'écarter l'un par rapport à l'autre, à savoir :
- un élément de tête 26, - un élément central 27, et - un élément de pied 28. De plus, une ou plusieurs lattes 4' « suspendues », montée(s) sur des éléments supports 4' non directement fixées sur les longerons 6, sont prévues au niveau des zones de juxtaposition de deux éléments mobiles l'un par rapport à l'autre 26, 27 et 27, 28.
De la sorte, et du fait de la solidarisation des différents éléments supports 5, 5' par les organes élastiques 8, les lattes suspendues 4' situées dans lesdites zones de juxtaposition se répartissent de manière homogène entre elles ou entre les lattes fixes 4, lors des mouvements desdits éléments mobiles 26, 27 et 28.
Cela limite la formation d'espaces importants entre les lattes 4, 4' qui peuvent être source d'inconfort pour l'utilisateur ; et cela permet aussi d'adoucir les courbures dans les zones de juxtaposition correspondantes.

Dans un tel sommier articulé, lorsque certains des éléments mobiles sont relevés, la surface de couchage S n'est pas horizontale ; elle présente des courbures et est constituée de la juxtaposition des différentes faces d'appui supérieures des lattes 4, 4'

Dans une variante de réalisation, les organes élastiques 8 peuvent être réalisés monoblocs (ou d'un seul tenant) avec les éléments supports associés 5, 5'.

La présente invention peut aussi s'appliquer à un dispositif d'assise (siège, fauteuil, banquette ...), en vue d'améliorer le confort d'assise de l'utilisateur.

De la même manière, la présente invention peut être appliquée à d'autres types de moyens de soutien corporel que des lattes ; les éléments supports 5, 5' peuvent par exemple être utilisés pour le soutien de traverses équipées de plateaux supports.

## Revendications

1. Dispositif d'assise ou de couchage pour châssis (2) de siège ou sommier, lequel dispositif comprend une pluralité de moyens de soutien corporel transversaux (4, 4') de type lattes ou traverses, formant une surface d'assise ou de couchage (S), lesquels moyens de soutien corporel (4, 4') sont interposés entre deux longerons (6) en regard dudit châssis (2), et sont portés par des éléments supports d'extrémités (5, 5'), dont certains au moins (5) sont directement fixés sur lesdits longerons (6), **caractérisé en ce que** au moins trois desdits moyens de soutien corporel (4) qui sont équipés d'éléments supports d'extrémités (5) munis de moyens de fixation (7) sur lesdits longerons (6), dits moyens de soutien latéraux (4), sont séparés deux à deux par au moins un moyen de soutien corporel complémentaire (4') dont les éléments supports d'extrémités (5') sont portés par lesdits éléments supports (5) fixés sur le longeron de châssis (6), et sont solidarisés avec ces derniers par suspension uniquement par l'intermédiaire d'un organe élastique (8).

2. Dispositif selon la revendication 1, **caractérisé en ce que** les éléments supports (5) desdits moyens de soutien latéraux (4), disposés de part et d'autre dudit ou desdits moyens de soutien complémentaires (4'), sont chacun montés pivotants sur leur longeron support (6), autour d'un axe (7') perpendiculaire audit longeron (6) et parallèle auxdits moyens de soutien (4, 4').

3. Dispositif selon l'une quelconque des revendications 1 ou 2, **caractérisé en ce que** lesdits éléments supports d'extrémités (5) sont munis - de moyens (12) pour la réception de l'extrémité d'un moyen de soutien corporel en forme de latte (4) ou de traverse, et - d'un orifice (11) pour la réception d'un tenon (14) de fixation sur le longeron de châssis (6), permettant l'obtention d'une fixation pivotante dudit élément support (5) autour dudit tenon (14).

4. Dispositif selon l'une quelconque des revendications 1 à 3, **caractérisé en ce que** plusieurs moyens de soutien corporel complémentaires (4') sont interposés entre lesdits deux moyens de soutien latéraux (4), lesdits moyens de soutien corporel complémentaires (4') étant solidarisés entre eux par l'intermédiaire d'un organe élastique (8).

5. Dispositif selon l'une quelconque des revendications 1 à 4, **caractérisé en ce que** lesdits organes élastiques (8) comportent au moins deux degrés de liberté entre leurs deux extrémités (15, 16), l'un en flexion et l'autre en extension/compression.

6. Dispositif selon l'une quelconque des revendications 1 à 5, **caractérisé en ce que** lesdits organes élastiques (8) comportent, entre leurs deux extrémités (15, 16) deux couples de bras en Vé (17, 17', 18, 18'), orientés en vis-à-vis, les deux bras (17, 17', 18, 18') de chaque couple étant reliés par une articulation (22, 23) s'étendant perpendiculairement ou sensiblement perpendiculairement à la surface d'assise ou de couchage (S) définie par les moyens de soutien corporel (4, 4').

7. Dispositif selon la revendication 6, **caractérisé en ce que** les deux bras en Vé (17, 17' ; 18, 18') de chaque couple sont reliés entre eux par des moyens de rappel élastiques qui tendent à les rapprocher l'un de l'autre.

8. Dispositif selon l'une quelconque des revendications 1 à 7, **caractérisé en ce que** les organes élastiques (8) et lesdits éléments supports (5, 5') disposés de part et d'autre comportent des moyens de fixation amovibles (13 ; 15, 16).

9. Dispositif selon la revendication 8, **caractérisé en ce que** lesdits moyens de fixation amovibles (13 ; 15, 16) sont du type à encastrement.

10. Dispositif selon les revendications 6 et 9 prises en combinaison, **caractérisé en ce que** les deux couples de bras en Vé (17, 17', 18, 18') des organes élastiques (8) sont reliés par des tenons d'extrémités (15, 16) qui sont adaptés pour venir s'emboîter dans des logements complémentaires (13) ménagés dans les éléments supports (5, 5').

11. Dispositif selon l'une quelconque des revendications 1 à 7, **caractérisé en ce que** les organes élastiques (8) sont réalisés monoblocs avec lesdits éléments supports (5, 5') disposés de part et d'autre.

12. Dispositif selon l'une quelconque des revendications 1 à 11, **caractérisé en ce que** le châssis de sommier ou siège (2) comporte au moins deux éléments (26, 27, 28) mobiles l'un par rapport à l'autre, aptes à pivoter ou à s'écarter l'un par rapport à l'autre, et **en ce que** deux moyens de soutien corporel latéraux (4) disposés de part et d'autre dudit ou desdits moyens de soutien complémentaires (4') sont fixés chacun sur l'un desdits éléments mobiles de châssis (26, 27, 28), et en particulier sur l'une des extrémités en regard desdits deux éléments mobiles de châssis (26, 27, 28).

## Patentansprüche

1. Sitz- oder Liegevorrichtung für ein Sitzgestell (2) oder einen Bettrahmen, wobei die Vorrichtung eine Vielzahl von quer verlaufenden Körperunterstützungsmitteln (4, 4') vom Typ Latten oder Querstreben umfasst, die eine Sitz- oder Liegefläche (S) bilden, wobei die Körperunterstützungsmittel (4, 4') zwischen zwei Längsträgern (6) gegenüber dem Gestell (2) angeordnet sind und von Endtragelementen (5, 5') getragen werden, von denen manche zumindest (5) direkt auf den Längsträgern (6) montiert sind, **dadurch gekennzeichnet, dass** zumindest drei der Körperunterstützungsmittel (4), die mit Endtragelementen (5) ausgestattet sind, die mit Mitteln (7) zur Befestigung auf den Löngströgern (6), seitliche Haltemittel (4) genannt, versehen sind, zwei und zwei durch mindestens ein komplementäres Körperunterstützungsmittel (4') getrennt sind, dessen Endtragelemente (5') von den Tragelementen (5) getragen werden, die auf dem Längsträger des Gestells (6) befestigt sind, und mit diesen letztgenannten durch Aufhängung nur mit Hilfe eines elastischen Elements (8) verbunden sind.

2. Vorrichtung nach Anspruch 1, **dadurch gekennzeichnet, dass** die Tragelemente (5) der seitlichen Haltemittel (4), die beiderseits des oder der komplementären Haltemittel (4') angeordnet sind, jeweils auf ihrem Stützlängsträger (6) um eine Achse (7') senkrecht auf dem Längsträger (6) und parallel zu den Haltemitteln (4, 4') schwenkbar montiert sind.

3. Vorrichtung nach einem der Ansprüche 1 oder 2, **dadurch gekennzeichnet, dass** die Endtragelemente (5) - mit Mitteln (12) für die Aufnahme des Endes eines Körperunterstützungsmittels in Form einer Latte (4) oder Querstrebe und - mit einer Öffnung (11) für die Aufnahme eines Zapfens (14) zur Befestigung auf dem Längsträger des Gestells (6), die den Erhalt einer schwenkbaren Befestigung des Tragelements (5) um den Zapfen (14) ermöglicht, versehen sind.

4. Vorrichtung nach einem der Ansprüche 1 bis 3, **dadurch gekennzeichnet, dass** mehrere komplementäre Körperunterstützungsmittel (4') zwischen den seitlichen Haltemitteln (4) angeordnet sind, wobei die komplementären Körperunterstützungsmittel (4') miteinander durch ein elastisches Element (8) verbunden sind.

5. Vorrichtung nach einem der Ansprüche 1 bis 4, **dadurch gekennzeichnet, dass** die elastischen Elemente (8) mindestens zwei Freiheitsgrade zwischen ihren beiden Enden (15, 16), einen in Biegung und den anderen in Dehnung/Kompression, umfassen.

6. Vorrichtung nach einem der Ansprüche 1 bis 5, **dadurch gekennzeichnet, dass** die elastischen Elemente (8) zwischen ihren beiden Enden (15, 16) zwei Paare von V-förmigen Armen (17, 17', 18, 18'), die gegenüber ausgerichtet sind, umfassen, wobei die beiden Arme (17, 17', 18, 18') jedes Paars durch ein Gelenk (22, 23) verbunden sind, das sich senkrecht oder im Wesentlichen senkrecht auf die Sitz- oder Liegefläche (S) erstreckt, die durch die Körperunterstützungsmittel (4, 4') definiert ist.

7. Vorrichtung nach Anspruch 6, **dadurch gekennzeichnet, dass** die zwei V-förmigen Arme (17, 17'; 18, 18') jedes Paars miteinander durch elastische Rückstellmittel verbunden sind, die dazu neigen, sie einander anzunähern.

8. Vorrichtung nach einem der Ansprüche 1 bis 7, **dadurch gekennzeichnet, dass** die elastischen Elemente (8) und die Tragelemente (5, 5'), die beiderseits angeordnet sind, abnehmbare Befestigungsmittel (13; 15,16) umfassen.

9. Vorrichtung nach Anspruch 8, **dadurch gekennzeichnet, dass** die abnehmbaren Befestigungsmittel (13; 15, 16) vom Typ mit Ineinanderstecken sind.

10. Vorrichtung nach den Ansprüchen 6 und 9 in Kombination, **dadurch gekennzeichnet, dass** die beiden Paare von V-förmigen Armen (17, 17', 18, 18') der elastischen Elemente (8) durch Endzapfen (15, 16) verbunden sind, die dazu vorgesehen sind, in komplementäre Lagerungen (13) eingesteckt zu werden, die in den Tragelementen (5, 5') angeordnet sind.

11. Vorrichtung nach einem der Ansprüche 1 bis 7, **dadurch gekennzeichnet, dass** die elastischen Elemente (8) einstückig mit den Tragelementen (5, 5'), die beiderseits angeordnet sind, hergestellt sind.

12. Vorrichtung nach einem der Ansprüche 1 bis 11, **dadurch gekennzeichnet, dass** der Bettrahmen oder das Sitzgestell (2) mindestens zwei Elemente (26, 27, 28) umfasst, die zueinander beweglich sind und zueinander schwenken oder sich voneinander entfernen können, und dass zwei seitliche Körperunterstützungsmittel (4), die beiderseits des oder der komplementären Haltemittel (4') angeordnet sind, jeweils an einem der beweglichen Elemente des Gestells (26, 27, 28) und insbesondere an einem der gegenüberliegenden Enden der beiden beweglichen Elemente des Gestells (26, 27, 28) befestigt sind.

## Claims

1. A seating or bedding device for a seat or a bed-base frame (2), wherein said device comprises a plurality of transverse body supporting means (4, 4') of the slat or crossbar type, forming a seating or bedding surface (S), wherein said body supporting means (4, 4') are interposed between two longitudinal girders (6) opposite said frame (2), and are carried by end support elements (5, 5'), at least some (5) of which are directly fixed on said longitudinal girders (6), **characterized in that** at least three of said body supporting means (4) that are equipped with end support elements (5) provided with means (7) for fixation to said longitudinal girders (6), referred to as lateral supporting means (4), are separated two-by-two by at least one supplementary body supporting means (4'), the end support elements (5') of which are carried by said support elements (5) fixed to the frame longitudinal girder (6), and are fastened to these latter by suspension only by means of an elastic member (8).

2. The device according to claim 1, **characterized in that** the support elements (5) of said lateral supporting means (4), arranged on either side of said at least one supplementary supporting means (4'), are each mounted pivoting on their support longitudinal girder (6), about an axis (7') perpendicular to said longitudinal girder (6) and parallel to said supporting means (4, 4').

3. The device according to any one of claims 1 or 2, **characterized in that** said end support elements (5) are provided with - means (12) for receiving the end of a body supporting means in the form of a slat (4) or a crossbar, and - an orifice (11) for receiving a tenon (14) for fixation to the frame longitudinal girder (6), allowing obtaining a pivoting fixation of said support element (5) about said tenon (14).

4. The device according to any one of claims 1 to 3, **characterized in that** several supplementary body supporting means (4') are interposed between said two lateral supporting means (4), said supplementary body supporting means (4') being fastened to each other by means of an elastic member (8).

5. The device according to any one of claims 1 to 4, **characterized in that** said elastic members (8) comprise at least two degrees of freedom between their two ends (15, 16), one in bending and the other in extension/compression.

6. The device according to any one of claims 1 to 5, **characterized in that** said elastic members (8) comprise, between their two ends (15, 16), two couples of arms arranged in V-shape (17, 17', 18, 18'), oriented face to face, the two arms (17, 17', 18, 18') of each couple being connected by an articulation (22, 23) extending perpendicular or substantially perpendicular to the seating or bedding surface (S) defined by the body supporting means (4, 4').

7. The device according to claim 6, **characterized in that** the two arms arranged in V-shape (17, 17' ; 18, 18') of each couple are connected to each other by elastic return means that tend to bring them closer to each other.

8. The device according to any one of claims 1 to 7, **characterized in that** the elastic members (8) and said support elements (5, 5') arranged on either side include removable fixation means (13 ; 15, 16).

9. The device according to claim 8, **characterized in that** said removable fixation means (13 ; 15, 16) are of the embedding type.

10. The device according to claims 6 and 9 taken in combination, **characterized in that** the two couples of arms arranged in V-shape (17, 17', 18, 18') of the elastic members (8) are connected by end tenons (15, 16) that are adapted to be embedded into complementary housings (13) arranged in the support elements (5, 5').

11. The device according to any one of claims 1 to 7, **characterized in that** the elastic members (8) are made integral with said support elements (5, 5') arranged on either side.

12. The device according to any one of claims 1 to 11, **characterized in that** the bed-base or seat frame (2) includes at least two elements (26, 27, 28) mobile relative to each other, adapted to pivot or to move apart from each other, and **in that** two lateral body supporting means (4) arranged on either side of said at least one supplementary supporting means (4') are each fixed to one of said frame mobile elements (26, 27, 28), and in particular on one of the facing ends of said two frame mobile elements (26, 27, 28).
